# EUROPÄISCHE PATENTSCHRIFT

(11) **EP 0 026 404 B1**
(45) Veröffentlichungstag und Bekanntmachung des Hinweises auf die Patenterteilung: **22.08.1984**
(21) Anmeldenummer: 80105600.3
(22) Anmeldetag: 18.09.1980
(51) Int. Cl.: E06B 7/23

(54) **Vorrichtung zum Abdichten eines Flügels an einem Rahmen bei einem Fenster, einer Tür oder dergleichen**
Device for sealing a wing at the frame of a window, a door or the like
Dispositif pour calfater un battant sur le cadre d'une fenêtre, d'une porte ou analogue

(30) Priorität: 21.09.1979 DE 2938193
(43) Veröffentlichungstag der Anmeldung: 08.04.1981
(73) Patentinhaber: HEF Technische Entwicklung GmbH & Co.KG, D-4000 Düsseldorf (DE)
(72) Erfinder: Janke, Bernhard, D-8581 Bindlach (DE)
(74) Vertreter: Schmidt-Evers, Jürgen, Dipl.-Ing.

## Beschreibung

Die Erfindung betrifft eine Vorrichtung zum Abdichten eines Flügels an einem Rahmen bei einem Fenster, einer Tür od. dgl., wie sie im Oberbegriff des Patentanspruches 1 näher bezeichnet ist.

Vorrichtungen dieser Art sind an sich bekannt. Bei ihnen wird der Dichtungsspalt zwischen dem Flügel und dem Rahmen mit Hilfe eines dazwischen befindlichen Druckschlauches abgedichtet. Im geschlossenen Zustand des Fensters oder Tür wird der Druckschlauch mit Hilfe einer Pumpe mit Flüssigkeit gefüllt und aufgebläht, so dass er sich an die Dichtflächen anpresst und die Spalte schliesst. Eine derartige Vorrichtung ist beispielsweise in der DE-OS 2 044 686 angegeben. Bei dieser Vorrichtung besteht die Pumpe aus einer länglichen Schale, die mit einer verschiebbaren Platte verschlossen ist. Diese längliche Platte wird über eine schräge Nockenfläche und einer auf der Nokkenfläche laufenden Rolle verschoben. Die Rolle ist in Verbindung mit einem scherenförmigen Hebelsystem, das getrennt oder auch zusammen mit dem Handgriff des Flügels betätigbar ist. Wird das Fenster geschlossen, so wird mit dem Handgriff des Flügels das Hebelsystem bewegt und dadurch auf die bewegliche Platte der Pumpe ein Druck ausgeübt, so dass sie das Pumpenvolumen verkleinert und die Flüssigkeit in den Dichtungsschlauch hineindrückt.

Ähnliche Anordnungen sind in der DE-OS 2140 753 und in der DE-OS 2 213 066 angegeben. Bei den letzteren Anordnungen ist die Pumpe im Fenster- oder Türrahmen untergebracht und sie wird mit den mechanischen Schliessorganen, die zum Verriegeln des Fensters dienen, betätigt.

Bei den bekannten Anordnungen ist nachteilig, dass diese für grossflächige Fenster oder Türen nicht mehr eingesetzt werden können. Dies ergibt sich daraus, dass bei den bekannten Anordnungen die Pumpe beim Schliessen des Fensters jeweils nur einen Hub ausführt und mit diesem einen Hub die gesamte zum Abdichten benötigte Flüssigkeit in den Dichtungsschlauch gepresst werden muss. Bei sehr grossen Fenstern bedeutet das, dass der Pumpenbehälter selbst sehr grossflächig ausgebildet werden muss. Dem steht aber wiederum entgegen, dass der in dem jeweiligen Fensterrahmen zur Verfügung stehende Platz begrenzt ist. Weiterhin ist bei derartigen grossflächigen, einhubigen Pumpen ein kompliziertes Hebelsystem zur Verschiebung der Druckplatte erforderlich, um die notwendigen Kräfte gleichmässig auf die Druckplatte zu verteilen und ein Verkanten zu vermeiden.

Ein weiterer Nachteil der bekannten Anordnungen liegt darin, dass der beim Schliessen des Fensters auf den Dichtungsschlauch ausgeübte Druck nicht variiert werden kann. Bei geschlossenem Fenster wird immer der maximal mögliche Druck erzeugt. Bei vorgegebener Flüssigkeitsmenge im Druckschlauch variiert der maximale Druck aber stark mit der Temperatur. Bei sehr hohen Temperaturen ergibt sich somit ein hoher Druck, der das Schlauchsystem gefährden könnte. Will man bei den herkömmlichen Systemen dem entgegenwirken, so muss das System auf den maximal möglichen Druck bei hoher Temperatur ausgelegt werden. Bei normalen Temperaturen wird dementsprechend der zum Abdichten gewünschte maximale Druck nicht erreicht. Gerade bei niedrigeren Temperaturen, also bei kaltem Wetter, wird demnach nur eine verringerte Abdichtung erreicht, obgleich doch bei derartigen Witterungsverhältnissen eine besonders zuverlässige Dichtung wünschenswert ist.

Aufgabe der Erfindung ist dementsprechend, eine Vorrichtung zum Abdichten eines Flügels an einem Rahmen bei einem Fenster, einer Tür od. dgl. anzugeben, mit der es möglich ist, unabhängig von der jeweiligen Temperatur den gewünschten Flüssigkeitsdruck im Dichtungsschlauch einzustellen, und die auch für einen Einsatz bei sehr grossflächigen Fenstern oder Türen geeignet ist.

Diese Aufgabe wird durch eine im Oberbegriff des Patentanspruches 1 angegebene Vorrichtung gelöst, die erfindungsgemäss nach der im kennzeichnenden Teil des Patentanspruches 1 angegebenen Weise ausgestaltet ist.

Im Unterschied zu den bekannten Anordnungen weist die erfindungsgemässe Vorrichtung nicht eine Pumpe auf, die beim Schliessen des Fensters nur einen einzigen Hub ausführen kann, sondern sie sieht vor, dass der Druckschlauch gegebenenfalls mit mehreren Pumpenhüben gefüllt wird. Die jeweils zum Aufblähen des Druckschlauches und zum Abdichten des Fensters benötigte Flüssigkeitsmenge wird aus einem separaten Vorratsbehälter entnommen. Dadurch ist es möglich, das erfindungsgemässe System auch bei beliebig grossen Fenstern einzusetzen. Ein weiterer Vorteil besteht darin, dass die erfindungsgemässe Vorrichtung sowohl linksseitig wie rechtsseitig an Türen oder Fenstern verwendbar ist.

Im Gegensatz zu den bisher bekannten Anordnungen ist der gesamte Flüssigkeitsvorrat nicht in dem Pumpenkörper untergebracht, sondern in einem separaten Vorratsbehälter. Das hat zur Folge, dass der Pumpenkörper selbst relativ klein ausgebildet sein kann, so dass die mit einem grossen Pumpenkörper verbundenen konstruktiven Probleme nicht auftreten. Der Vorratsbehälter selbst kann grundsätzlich beliebige Form haben und an einer beliebigen Stelle im Fensterflügel untergebracht sein.

Nach der DE-C-709 513 ist zwar auch eine Vorrichtung zum Abdichten einer Tür mittels eines Druckschlauches bekannt, zu der ein selbständiger Vorratsbehälter für das Druckmittel, der mit der Pumpe über ein von der Schliessvorrichtung betätigbares erstes Ventil mit dem Dichtungsschlauch verbunden ist, und ein zweites Ventil gehört. Bei dieser bekannten Vorrichtung ist das Druckmittel jedoch Luft. Vor allem aber ist das zweite Ventil nicht zwischen der Pumpe und dem Dichtungsschlauch angeordnet, sondern zwischen dem Dichtungsschlauch und der Aussenatmosphäre. Die Pumpe dient nur zum gelegentlichen Nachpumpen der Druckluft in dem Vorratsbehälter und trägt so nur mittelbar zum Aufblähen des Dichtungsschlauches bei. Die beiden Ventile sind mechanisch gekoppelt.

Um zu verhindern, dass bei der erfindungsgemässen Vorrichtung die in den Dichtungsschlauch gepumpte Flüssigkeit in den Vorratsbehälter zurückströmt, ist der Dichtungsschlauch durch entsprechende Ventile von der Pumpe und dem Vorratsbehälter abgetrennt. Beim Öffnen des Fensters wird das Ventil zwischen Dichtungsschlauch und Vorratsbehälter geöffnet, so dass die unter Druck stehende Flüssigkeit aus dem Dichtungsschlauch in den Vorratsbehälter strömt.

Bei einer bevorzugten Ausgestaltung der Erfindung ist dieses Ventil zwischen Dichtungsschlauch und Vorratsbehälter als Überdruckventil ausgestaltet, so dass es bei dem maximal zulässigen Druck öffnet. Mit diesem Mittel wird erreicht, dass in dem Dichtungsschlauch der höchstzulässige Druck nie überschritten wird, und er bei mehrfacher Betätigung der Pumpe sich automatisch einstellt. Mit dieser Anordnung wird somit eine optimale Abdichtung des Fensters bzw. der Tür erreicht, die unabhängig von den Witterungsverhältnissen, insbesondere der Aussentemperatur ist.

Bei der erfindungsgemäss getroffenen Trennung von Pumpe und Flüssigkeitsvorrat entsteht der weitere Vorteil, dass bei Leckverlusten die neue Flüssigkeit nicht der Pumpe zugeführt werden muss, sondern einfach in den Vorratsbehälter eingeführt werden kann. Dies erspart spezielle Nachfüllvorrichtungen.

Eine Ausgestaltung der Erfindung sieht vor, als Pumpe eine Membranpumpe zu verwenden. In diesem Fall ist zwischen der Membranpumpe und dem Flüssigkeitsvorratsbehälter ein Ventil vorhanden, das bei einem im Pumpenvolumen herrschenden Unterdruck öffnet, bei Überdruck jedoch schliesst.

Vorzugsweise besteht die Membranpumpe aus einem topfartigen Unterteil, der mit einem Schraubenansatz an den Ventilblock angeschraubt werden kann. Die obere Seite dieses topfartigen Unterteiles ist mit der Membrane abgeschlossen. An der Membrane ist wiederum ein Oberteil und an diesem Oberteil eine Kappe angebracht. Die Pumpe wird betätigt, indem der Benutzer gegen die Kappe drückt und damit die Membrane in den topfartigen Unterteil hineinbewegt. An der Innenseite der Kappe sind Zapfen angebracht, mit denen diese Kappe in entsprechenden Schlitzen an dem Unterteil verriegelt werden kann.

Bei einer anderen, bevorzugten Ausgestaltung ist vorgesehen, die Kappe der Pumpe an ihrer Innenseite mit sägezahnförmigen Nockenelementen zu versehen. Diese sägezahnförmigen Nokkenelemente sitzen auf Zapfen auf, die an einem an der Membrane befestigten Oberteil der Pumpe vorstehen. Bei Drehung der Kappe wird das Oberteil nun mit Hilfe der Nockenelemente nach unten bewegt, so dass Flüssigkeit aus der Pumpe herausgedrückt wird. Bei Weiterdrehen der Kappe springen die Zapfen des Oberteiles in den abfallenden Teil der Nockenelemente, so dass die Membrane sich wieder aus dem Unterteil des Pumpenkörpers herausbewegt und Flüssigkeit ansaugt. Ein Drehen der Kappe bewirkt also eine Pumpbewegung. Vorzugsweise sind drei derartige Zapfen vorhanden.

Bei einer anderen, bevorzugten Anordnung ist vorgesehen, als Pumpe eine Flügelradpumpe zu verwenden. Das Flügelrad wird über einen Zahnradtrieb von einer Handkurbel angetrieben. Bei dieser Anordnung erübrigt sich ein Unterdruckventil zwischen Vorratsbehälter und Pumpe.

Alternativ kann statt mit einer Handkurbel die Flügelradpumpe mittels eines Drehknopfes betätigt werden, der mit einer Innenverzahnung versehen ist, in die ein Ritzel des Flügelrades eingreift. Bei einer weiteren Ausgestaltung der Erfindung sind der Vorratsbehälter und die Pumpe auf dem Flügelprofil aufgesetzt. Damit kann die Vorrichtung völlig unabhängig von dem Flügelprofil konzipiert werden. In das Flügelprofil ragen lediglich die Ansatzstutzen für die Dichtungsschläuche. Der Ventilblock lässt sich grundsätzlich auch im Flügelprofil, insbesondere in der Falz des Flügels, unterbringen.

Im folgenden wird nun die Erfindung anhand der in den Figuren dargestellten Ausführungsbeispiele beschrieben und näher erläutert.

Es zeigen:
Fig. 1 ein Fenster mit Rahmen und Flügel, bei dem die erfindungsgemässe Vorrichtung eingebaut ist,
Fig. 2 einen Schnitt 11-11 durch Fig. 1,
Fig. 3 eine erste Ausführungsform einer erfindungsgemäss vorgesehenen Pumpe,
Fig. 4 die Ausgestaltung der in einer Pumpe nach Fig. 3 eingesetzten Nockenelemente,
Fig. 5 eine weitere Ausgestaltung der erfindungsgemäss vorgesehenen Pumpe,
Fig. 5a einen Verriegelungsmechanismus bei einer Pumpe nach Fig. 5,
Fig. 6 einen Längsschnitt durch einen Fensterflügel, in dem ein Vorratsbehälter und ein Ventilblock untergebracht sind,
Fig. 7 einen Schnitt VII-VII nach Fig. 6,
Fig. 8 einen Schnitt VIII-VIII nach Fig. 6,
Fig. 9 einen Schnitt durch eine mit einer Flügelradpumpe ausgestaltete Vorrichtung entsprechend dem Schnitt IX-IX der Fig. 10,
Fig. 10 einen Längsschnitt durch einen Fensterflügel, bei dem Flügelradpumpe, Ventilblock und Vorratsbehälter auf das Flügelprofil aufgesetzt sind,
Fig. 11 und Fig. 12 zeigen eine weitere, mit einer Flügelradpumpe ausgestalteten Ausführungsform.

Die Fig. 1 zeigt einen Fensterflügel 1 in einem Rahmen 2. Rechts und links an dem Fensterflügel sind jeweils die Kappe 15 einer Pumpe sowie ein Betätigungshebel 5 der Schliessvorrichtung des Fensters dargestellt, um zu zeigen, dass sowohl eine Links- wie eine Rechtsverwendbarkeit gegeben ist. Die Dichtungsschläuche 3 sind strichliert dargestellt.

Die Fig. 2 zeigt einen Schnitt 11-11 nach Fig. 1. Der Fensterflügel 1 befindet sich in Schliessstellung.

In einer hinterschnittenen Nut 85 des Flügelprofils 1 ist mit entsprechenden Ansätzen ein Dichtungsschlauch 3 eingesetzt. Dieser Dichtungsschlauch 3 drückt gegen einen Hebel 80, der mit einem Gelenkansatz 86 in einer hinterschnittenen Nut 64 gelagert ist. Der Hebel 80 trägt an seinem Ende eine Gummidichtung 81. Auf dem Flügelprofil 1 ist weiter die Pumpe 4 aufgesetzt. Diese Pumpe 4 ist mit einem Schraubenansatz 11 in eine entsprechende Gewindebohrung eines Ventilblockes 40 eingesetzt.

Bei Betätigung der Pumpe 4 wird Flüssigkeit in den Dichtungsschlauch 3 hineingepumpt und dieser aufgebläht. Dadurch wird der Hebel 80 gekippt und die Gummidichtung 81 gegen den Mittelsteg 82 des Fensterrahmens 2 bzw. gegen den Rahmensteg 83 angepresst, so dass der Fensterflügel gegen den Rahmen abgedichtet ist.

Die Fig. 3 zeigt eine erste Ausgestaltung der erfindungsgemäss vorgesehenen Pumpe 4. Sie besteht aus einem topfartigen Unterteil 12. Dieser Unterteil 12 ist mit einem Schraubenansatz 11 versehen. Nach oben ist der Unterteil 12 durch die Membrane 13 abgeschlossen. An der Membrane 13 ist mittels einer Befestigungsplatte 34 und einem Bolzen 33 der Oberteil 14 befestigt. Von dem Oberteil 14 stehen nach aussen vorzugsweise drei Zapfen vor, von denen in der Fig. 3 nur die Zapfen 23, 24 zu sehen sind. Diese Zapfen sind in senkrecht verlaufenden Schlitzen einer Führungshülse 25 geführt. In der Fig. 3 sind von den drei Schlitzen nur die Schlitze 26, 27 erkennbar. Das Oberteil 14 und damit auch die Membrane 13 können somit nur in senkrechter Richtung bewegt werden. Eine Belastung der Membrane durch Verdrehen des Oberteiles ist dadurch ausgeschlossen. Zur Befestigung der Membrane 13 und der Führungshülse 25 ist der Unterteil 12 mit einer Falz 35 versehen. Auf die Zapfen ist eine Kappe 15 mit Nockenelementen 28 aufgesetzt. Die Kappe 15 umgreift Ober- und Unterteil der Pumpe und ist mit einem nach innen vorspringenden Ring 10 dagegen gesichert, abgezogen zu werden. Zwischen dem Ring 10 und Unterteil 12 befindet sich in der Nähe der Falz35 ein Lager 39, das es ermöglicht, die Kappe 15 gegenüber Unter- und Oberteil an der Pumpe zu verdrehen.

Die Nockenelemente 28 sind in der Fig. 4 schematisch dargestellt. Sie bestehen aus einem parabelförmig gekrümmten Teil 29, auf den ein steil abfallender Teil 30 folgt. An den steil abfallenden Teil 30 schliesst sich dann wieder ein weiterer parabelförmiger Unterteil an. Der Übergang 31 zwischen dem parabelförmig gekrümmten Teil 29 und dem steil abfallenden Teil 30 ist zur Aufnahme der Zapfen 23, 24 kreisförmig gekrümmt. In ihrer parabelförmigen Ausgestaltung steigen die Nokkenkurven zunächst relativ steil an und laufen dann flacher aus. Damit wird der Tatsache Rechnung getragen, dass der Druck in den Druckschläuchen zunächst gering ist und bei mehreren Hüben ständig zunimmt. Die gegen den sich aufbauenden Druck aufzubringende Kraft ist daher bei weiterer Drehung entsprechend der flacher verlaufenden Nockenkurve geringer.

Um die Rückstellkraft der Membrane 13 zu erhöhen, ist eine Feder 32 vorgesehen, die in dem Schraubenansatz 11 des Unterteiles 12 abgestützt ist. Diese Feder 32 ist über das untere Ende des Bolzens 33 übergesteckt. Mit dem Bolzen 33 ist gleichzeitig das Oberteil 14 an der Membrane 13 befestigt.

Eine andere Ausgestaltung der erfindungsgemäss vorgesehenen Pumpe ist in Fig. 5 dargestellt. Diese Pumpe ist ebenfalls eine Membranpumpe. Sie besteht wie die zuvor beschriebene Membranpumpe aus einem Unterteil 12 mit einem Schraubenansatz 11. Mit Hilfe eines Klemmringes 38 ist an der Innenseite der Wand 19 des Unterteiles 12 die Membrane 13 befestigt. An der Membrane 13 ist mit Hilfe einer Platte 34 und einer Schraube 36 das Oberteil 14 aufgesetzt. Auf dem Oberteil 14 ist mit Hilfe einer Schraube 37 die Kappe 15 der Pumpe angebracht. Die Kappe 15 umgreift mit ihrer Seitenwand 16 die Wand 19 des Unterteiles 12.

An der Innenseite der Wand 16 der Kappe 15 stehen zwei Zapfen 17 und 18 vor. Diese Zapfen 17 und 18 dienen mit entsprechend ausgestalteten Schlitzen 20, 21 in der Wand 19 des Unterteiles 12 als Verriegelungsmechanismus, um die Kappe 15 in einer unteren Stellung festzuhalten. Zur Betätigung der Pumpe drückt der Benutzer auf die Kappe 15 in Richtung des Schraubenansatzes 11. Dadurch bewegt sich die Membrane 13 in den Hohlraum des Unterteiles 12 und drückt die dort vorhandene Flüssigkeit hinaus. Aufgrund ihrer eigenen Rückstellkraft oder auch durch einen entsprechenden Zug des Benutzers kehrt die Membrane 13 in ihre ursprüngliche Lage zurück. Dabei übt sie einen entsprechenden Sog aus, so dass aus dem Vorratsbehälter Flüssigkeit in das Volumen des Unterteiles 12 einströmt.

In Fig. 5a ist schematisch der Fall dargestellt, in dem der Zapfen 17 in den Schlitz 20 eingeführt und dadurch die Kappe 15 verriegelt ist.

Die Fig. 6 zeigt einen Längsschnitt durch einen Fensterflügel, der mit einer erfindungsgemässen Vorrichtung versehen ist. In dem Innenraum des Flügels ist ein Ventilblock 40 angeordnet. Von diesem Ventilblock 40 führt ein Verbindungskanal 47 zu dem Flüssigkeits-Vorratsbehälter 6, der beispielsweise aussen auf das Flügelprofil aufgesetzt ist. Der Ventilblock 40 weist eine Gewindebohrung 41 auf, in die der Schraubenansatz 11 der Membranpumpe 4 eingeschraubt wird. Wird bei Betätigung der Membranpumpe 4 aus ihr Flüssigkeit herausgedrückt, so wird das Ventil 8 geöffnet, und die Flüssigkeit strömt durch den Austrittskanal 44 in den Dichtungsschlauch 3 hinein. Wird die Membrane der Pumpe zurückgezogen, so entsteht ein Unterdruck, so dass das Ventil 8 wiederum schliesst. Gleichzeitig öffnet aufgrund dieses Unterdrucks das Ventil 9 und es strömt aus dem Vorratsbehälter 6 über den Verbindungskanal 47 Flüssigkeit in die Pumpe.

Das andere Ende des Dichtungsschlauches 3 ist mit dem Rücklaufkanal 45 verbunden. Der Austrittskanal 44 und der Rücklaufkanal 45 sind mit Anschlussstutzen 42 versehen, an denen mit Hilfe von Klemm-Muttern 43 die jeweiligen Enden des Dichtungsschlauches 3 befestigt sind. Der Rücklaufkanal 45 endet an dem Ventil 7. Dieses Ventil 7 ist als Überdruckventil ausgestaltet, so dass es bei Überschreiten des höchstzulässigen Druckes öffnet und die Flüssigkeit aus dem Dichtungsschlauch 3 über den Verbindungskanal 47 in den Vorratsbehälter 6 zurückströmt.

Das Ventil 7 besteht aus der Ventildichtung 71, die auf einen entsprechenden Ventilsitz am Ende des Rücklaufkanales aufsitzt. Die Ventildichtung 71 wird mit Hilfe des Ventiltellers 72 und der Ventilfeder 74 gegen den Ventilsitz angepresst. Die Ventilfeder 74 umgibt den Ventilschaft 73, der in einem Betätigungsbolzen 75 endet. Zur Abdichtung ist der Ventilschaft in der Nähe des Betätigungsbolzens 75 mit einer Nut versehen, in der ein Dichtring gehalten ist. Der Betätigungsbolzen 75 ist an seinem Ende tellerartig verbreitert. An dieser Verbreiterung greift ein Ansatz 53 des Verriegelungshakens 51 an. Dieser Verriegelungshaken 51 wird über die Achse 52 von dem Betätigungshebel 5 geschwenkt. Wird das Fenster mittels des Hebels 5 geöffnet, so bewegt sich der Verriegelungshaken 51 aus seiner Verriegelung nach oben und zieht den Betätigungsbolzen 75 des Ventils 7 in Fig. 6 nach links. Dadurch wird das Ventil 7 geöffnet und die unter Druck stehende Flüssigkeit strömt aus dem Dichtungsschlauch 3 in den Vorratsbehälter 6 zurück. Für ein rechtsseitiges Schliessen wird die Anordnung nach Fig. 6 sinngemäss z. B. spiegelbildlich aufgebaut.

An dem Ansatz 53 des Verriegelungshakens 51 greift eine Blattfeder 54 an, die den Verriegelungshaken 51 in der Verriegelungsstellung hält, solange nicht der Öffnungshebel 5 betätigt wird.

Der Ventilblock 40 ist so ausgestaltet, dass die Membranpumpe 4 von beiden Seiten her aufgesetzt werden kann. An der der Pumpe gegenüberliegenden Seite des Ventilblockes wird dann eine Verschlussplatte 48 eingesetzt. Dies wird anhand des Schnittes VIII-VIII ersichtlich, der in Fig. 8 dargestellt ist.

Die Fig. 7 zeigt einen Schnitt VII-VII in der Fig. 6. An dem Betätigungshebel 5 ist der Verriegelungshaken 51 befestigt, der mit seinem Ansatz 53 den Betätigungsbolzen 75 des Ventils 7 umgreift. Zugleich ist die Blattfeder 54 erkennbar, die den Verriegelungshaken 51 in Schliessstellung zurückbringt.

Die Fig. 9 zeigt eine weitere Ausführungsform der erfindungsgemässen Vorrichtung. Im Unterschied zu den voran beschriebenen Ausführungsformen ist bei dieser Vorrichtung der wesentliche Teil des Ventilblockes nicht im Inneren des Flügelprofiles untergebracht, sondern ebenso wie der Vorratsbehälter 6 auf es aufgesetzt. Als Pumpe dient bei dieser Ausführungsform eine Flügelradpumpe. Diese Pumpe besteht aus einem Flügelrad 61, das über einen Zahnradtrieb von Zahnrädern 62, 63 mit einer Handkurbel 64 verbunden ist. Bei Drehung der Handkurbel mit entsprechender Drehrichtung wird von dem Flügelrad aus dem Vorratsbehälter 6 Flüssigkeit herausgesaugt und gegen das Ventil 8 gedrückt. Dieses Ventil 8 öffnet bei entsprechendem Überdruck und lässt die Flüssigkeit in den Dichtungsschlauch 3 strömen. Am anderen Ende des Dichtungsschlauches 3 ist wie bei den zuvor beschriebenen Anordnungen ein Überdruckventil 7 vorhanden. Dieses Überdruckventil 7 öffnet, sobald in dem Dichtu,ngsschlauch 3 der Flüssigkeitsdruck die höchstzulässige Grenze überschritten hat und lässt dementsprechend die Flüssigkeit aus dem Dichtungsschlauch in dem Vorratsbehälter 6 zurückströmen. In Fig. 9 ist weiterhin der Verriegelungshaken 51 mit einem Ansatz 53 erkennbar. Im Unterschied zu den voran beschriebenen Ausführungsformen wirkt dieser Ansatz 53 nicht direkt auf den Betätigungsbolzen 76 des Ventils 7, sondern mittels eines Kipphebels 55.

Die Fig. 10 zeigt eine linksseitige Aufsicht auf die Anordnung nach Fig. 9. Man erkennt den Verriegelungshebel 51 mit seinem Ansatz 53 und den Kipphebel 55. Ferner sind die zu den Enden des Dichtungsschlauches 3 führenden Austrittsöffnungen sichtbar.

Eine alternative Ausführungsform, die in ihrer Konzeption der von Fig. 9 und 10 entspricht, ist in den Fig. 11 und 12 dargestellt. Die Handkurbel ist durch einen Drehknopf 66 ersetzt, was optisch ansprechender ist. Der Drehknopf besitzt entsprechend Fig. 12 eine Innenverzahnung 67, in die ein Ritzel 68 eingreift, das an der Achse des Flügelrades befestigt ist. Eine Drehung des Drehknopfes führt folglich zu einer Betätigung der Flügelradpumpe.

## Patentansprüche

1. Vorrichtung zum Abdichten eines Flügels (1) an einem Rahmen (2) bei einem Fenster, einer Tür od. dgl., mit einem Dichtungsschlauch (3), der mittels einer am bzw. im Flügel (1) angeordneten Pumpe (4) durch Flüssigkeitsdruck aufblähbar ist und mit einer Schliessvorrichtung (5) zum Verriegeln des Flügels (1) im Rahmen (2), dadurch gekennzeichnet, dass am bzw. im Flügel (1) ein selbständiger Vorratsbehälter (6) für die Druckflüssigkeit angeordnet ist, der mit der Pumpe (4) und über ein von der Schliessvorrichtung (5) betätigbares erstes Ventil (7) mit dem Dichtungsschlauch (3) verbunden ist, und dass zwischen der Pumpe (4) und dem Dichtungsschlauch (3) ein zweites, zum Dichtungsschlauch öffnendes Ventil (8) vorhanden ist.

2. Vorrichtung nach Anspruch 1, dadurch gekennzeichnet, dass das erste Ventil (7) ein zum Vorratsbehälter (6) hin öffnendes Überdruckventil ist.

3. Vorrichtung nach Anspruch 1 oder 2, dadurch gekennzeichnet, dass zwischen der Pumpe (4) und dem Vorratsbehälter (6) ein drittes Ventil (9) vorhanden ist, das bei Unterdruck zur Pumpe (4) hin öffnet.

4. Vorrichtung nach einem der Ansprüche 1 bis 3, dadurch gekennzeichnet, dass die Pumpe (4) eine Membranpumpe ist.

5. Vorrichtung nach Anspruch 4, dadurch gekennzeichnet, dass die Membranpumpe einen mit einem Schraubenansatzende versehenen topfartigen Unterteil (12), eine den Unterteil (12) abschliessende Membrane (13) und einen an der Membrane (13) befestigten Oberteil (14) aufweist, wobei auf dem Oberteil (14) eine Kappe (15) aufliegt, welche mit ihrer Wand (16) den topfartigen Unterteil (12) übergreift.

6. Vorrichtung nach Anspruch 5, dadurch gekennzeichnet, dass die Kappe (15) an dem Oberteil (14) befestigt ist und an ihrer Innenseite vorstehende Zapfen (17,18) aufweist, und dass an der seitlichen Wand (19) des Unterteiles (12) an die Zapfen (17, 18) angepasste, um 90° gewinkelte Schlitze (20, 21) zur Bildung einer Halterung vorhanden sind.

7. Vorrichtung nach Anspruch 5, dadurch gekennzeichnet, dass der Oberteil (14) mit Zapfen (23, 24) versehen ist, die in senkrecht zur Membranebene verlaufenden Schlitzen (26, 27) einer Führungshülse (25) geführt sind, dass an der Innenseite der Kappe (15) sägezahnförmige Nokkenelemente (28) vorhanden sind, die auf den Zapfen (23, 24) aufliegen, und dass die Kappe (15) relativ zu dem Oberteil (14) drehbar gehaltert ist.

8. Vorrichtung nach Anspruch 7, dadurch gekennzeichnet, dass die Nockenkurve der Nokkenelemente (28) einen parabelartig gekrümmten ansteigenden Teil (29) und einen dazu relativ steil abfallenden Teil (30) aufweist.

9. Vorrichtung nach Anspruch 7 oder 8, dadurch gekennzeichnet, dass die Membrane (13) gegen den topfartigen Unterteil (12) durch eine Feder (32) abgestützt ist.

10. Vorrichtung nach einem der Ansprüche 1 bis 9, dadurch gekennzeichnet, dass die Anschlussstutzen (42) für den Dichtungsschlauch (3), die Ventile (7, 8, 9) und der Vorratsbehälter (6) im Inneren des Flügels (1), insbesondere in der Falz des Flügels, angeordnet sind.

11. Vorrichtung nach Anspruch 10, dadurch gekennzeichnet, dass die Pumpe (4) auf das Flügelprofil (1) aufgesetzt ist.

12. Vorrichtung nach Anspruch 2, dadurch gekennzeichnet, dass die Pumpe (4) eine Flügelradpumpe ist, wobei das Flügelrad (61) mittels eines Zahnradtriebes (62, 63, 67, 68) antreibbar ist.

13. Vorrichtung nach Anspruch 12, dadurch gekennzeichnet, dass an der Achse des Flügelrades ein Zahnrad (62) befestigt ist, in das ein mit einer Handkurbel (64) versehenes Zahnrad (63) eingreift.

14. Vorrichtung nach Anspruch 12, dadurch gekennzeichnet, dass an der Achse des Flügelrades (61) ein Ritzel (68) befestigt ist, das in eine Innenverzahnung (67) eines Drehknopfes (66) eingreift.

15. Vorrichtung nach einem der Ansprüche 12 bis 14, dadurch gekennzeichnet, dass der Vorratsbehälter (6) und die Pumpe (4) auf das Flügelprofil (1) aufgesetzt sind.

16. Vorrichtung nach einem der Ansprüche 1 bis 15, dadurch gekennzeichnet, dass das erste Ventil (7) von einem Ansatz (53) eines Verriegelungshakens (51) direkt oder über einen Kipphebel (55) betätigbar ist.

17. Vorrichtung nach einem der Ansprüche 1 bis 16, dadurch gekennzeichnet, dass die Ventile (7, 8, 9) Federdruckventile sind.

## Claims

1. Apparatus for sealing against a frame (2), a wing (1) for a window, a door or the like, having a sealing tube (3), which may be inflated through fluid pressure by means of a pump (4) arranged on or in the wing (1), and having a closing device (5) for locking the wing (1) in the frame (2), characterized in that an independent reservoir (6) for the pressure fluid is arranged on or in the wing (1), which reservoir is connected with the pump (4) and, by way of a first valve (7) actuable by the closing device (5), with the sealing tube (3), and in that there is a second valve (8), which opens into the sealing tube between the pump (4) and the sealing tube (3).

2. Apparatus according to claim 1, characterized in that the first valve (7) is an excess- pressure valve which opens towards the reservoir (6).

3. Apparatus according to claim 1 or 2, characterized in that there is a third valve (9) which opens towards the pump (4) in the event of low pressure between the pump (4) and the reservoir (6).

4. Apparatus according to one of the claims 1 to 3, characterized in that the pump (4) is a diaphragm pump.

5. Apparatus according to claim 4, characterized in that the diaphragm pump has a pot-like lower portion (12), which is provided with a screw connecting end, a diaphragm (13), which shuts off the lower portion (12), and an upper portion (14) which is secured to the diaphragm (13), a cap (15) which overlaps the pot-like lower portion (12) with its wall (16), being supported on the upper portion (14).

6. Apparatus according to claim 5, characterized in that the cap (15) is secured to the upper portion (14) and has pegs (17, 18) projecting from its inner side and in that there are slots (20, 21) which are adapted to the pegs (17, 18) and which are angled by 90°, in the lateral wall (19) of the lower portion (12) for the purpose of forming a retainer.

7. Apparatus according to claim 5, characterized in that the upper portion (14) is provided with pegs (23,24) which are guided in slots (26, 27) of a guiding sleeve (25) which extend at right angles to the diaphragm plane, in that there are saw-tooth-shaped cam elements (28) which rest on the pegs (23, 24) on the inner side of the cap (15) and in that the cap (15) is supported so that it is rotatable relative to the upper portion (14).

8. Apparatus according to claim 7, characterized in that the cam curve of the cam elements (28) has an ascending portion (29) which is curved like a parabola and a relatively steep thereto falling portion (30).

9. Apparatus according to claim 7 or 8, characterized in that the diaphragm (13) is braced against the pot-like lower portion (12) by a spring (32).

10. Apparatus according to one of the claims 1 to 9, characterized in that the connection pieces (42) for the sealing tube (3), the valves (7, 8, 9) and the reservoir (6) are arranged inside the wing (1), more particularly in the rabbet of the wing.

11. Apparatus according to claim 10, characterized in that the pump (4) is mounted onto the wing section (1).

12. Apparatus according to claim 2, characterized in that the pump (4) is a vane-type pump, wherein the impeller (61) may be driven by means of a toothed-wheel drive (62, 63, 67, 68).

13. Apparatus according to claim 12, characterized in that secured to the axle of the impeller there is a toothed wheel (62), into which there engages a toothed wheel (63) which is provided with a crank handle (64).

14. Apparatus according to claim 12, characterized in that secured to the axle of the impeller (61) there is a pinion (68) which engages into internal teeth (67) of a turning knob (66).

15. Apparatus according to one of the claims 12 to 14, characterized in that the reservoir (6) and the pump (4) are mounted onto the wing section (1).

16. Apparatus according to one of the claims 1 to 15, characterized in that the first valve (7) may be actuated by an attachment (53) of a locking hook (51) either directly or by way of a rocker arm (55).

17. Apparatus according to one of the claims 1 to 16, characterized in that the valves (7, 8, 9) are spring-pressure valves.

## Revendications

1. Dispositif pour calfater un battant (1) sur le cadre (2) d'une fenêtre, d'une porte, ou analogue, comportant un joint tubulaire (3) qui peut être gonflé avec un fluide sous pression, au moyen d'une pompe (4) montée sur le battant (1) ou logée dans celui-ci; et un dispositif de fermeture (5), pour verrouiller le battant (1) dans le cadre (2); caractérisé en ce qu'il comporte un réservoir (6) indépendant pour le fluide sous pression, monté sur le battant (1) ou logé dans celui-ci; ce réservoir (6) étant relié à la pompe (4), et au joint tubulaire (3) par l'intermédiaire d'une première soupape (7) actionnée par le dispositif de fermeture (5); une seconde soupape (8) qui débouche dans le joint tubulaire (3) étant disposée entre celui-ci et la pompe (4).

2. Dispositif selon la revendication 1, caractérisé en ce que la première soupape (7) est une soupape de surpression qui débouche dans le réservoir (6).

3. Dispositif selon l'une des revendications 1 ou 2, caractérisé en ce qu'une troisième soupape (9) est montée entre la pompe (4) et le réservoir (6), cette troisième soupape (9) s'ouvrant par effet de dépression vers la pompe (4).

4. Dispositif selon l'une des revendications 1 à 3, caractérisé en ce que la pompe (4) est une pompe à membrane.

5. Dispositif selon la revendication 4, caractérisé en ce que la pompe à membrane (4) comporte une partie inférieure (12) en forme de cuvette, pourvue d'un embout de raccordement fileté, une membrane (13) qui ferme l'ouverture de la partie inférieure en cuvette (12), et une partie supérieure (14) fixée à la membrane; la partie supérieure (14) étant coiffée par un chapeau (15) dont la paroi s'étand en regard de la partie inférieure en cuvette (12).

6. Dispositif selon la revendication 5, caractérisé en ce que le chapeau (15) est fixé à la partie supérieure (14), et porte sur sa face interne des doigts en saillie (17, 18); et en ce que des fentes (20, 21), coudées à 90°, et adaptées à recevoir les doigts en saillie (17, 18), sont ménagées dans la paroi latérale (19) de la partie inférieure (12), pour assurer la fixation du chapeau (15).

7. Dispositif selon la revendication 5, caractérisé en ce que la partie supérieure (14) porte des doigts, qui sont guidés dans des fentes (26, 27) ménagées dans un manchon de guidage (25), perpendiculairement au plan de la membrane (13); des crémaillères (28) en dents de scie étant disposées au fond du chapeau (15), et en appui sur les doigts (23, 24); et le chapeau (15) étant monté de manière à pouvoir tourner par rapport à la partie supérieure (14).

8. Dispositif selon la revendication 7, caractérisé en ce que les dents des crémaillères (28) comportent chacune une partie ascendante (29), de profil sensiblement parabolique, et une partie adjacente (30) qui tombe en pente relativement raide.

9. Dispositif selon l'une des revendications 8 ou 9, caractérisé en ce que la membrane (13) est soutenue par un ressort (32), en appui sur la partie inférieure en cuvette (12).

10. Dispositif selon l'une des revendications 1 à 9, caractérisé en ce que les embouts (42) pour le raccordement du joint tubulaire (3), les soupapes (7, 8, 9), et le réservoir (6) sont logés à l'intérieur du battant (1), et en particulier dans la feuillure du battant.

11. Dispositif selon la revendication 10, caractérisé en ce que la pompe (4) est montée sur le profilé d'ossature du battant (1).

12. Dispositif selon la revendication 2, caractérisé en ce que la pompe (4) est une pompe à palettes, dont le rotor (61) est entraîné par un système de roues dentées (62, 63, 67, 68).

13. Dispositif selon la revendication 12, caractérisé en ce que l'axe du rotor de la pompe à palettes porte une roue dentée (62), en prise avec une autre roue dentée (63) solidaire d'une manivelle (64).

14. Dispositif selon la revendication 12, caractérisé en ce que sur l'axe du rotor (61) de la pompe à palettes est fixé un pignon (68), en prise dans la denture (67) d'une couronne interne d'un bouton de manoeuvre tournant (66).

15. Dispositif selon l'une des revendications 12 à 14, caractérisé en ce que le réservoir (6) et la pompe (4) sont montés sur le profilé d'ossature du battant (1).

16. Dispositif selon l'une des revendications 1 à 15, caractérisé en ce que la première soupape (7) est actionnée par un bossage (53) d'un crochet de verrouillage, directement ou par l'intermédiaire d'un levier oscillant (55).

17. Dispositif selon l'une des revendications 1 à 16, caractérisé en ce que les soupapes (7, 8, 9) comportent chacune un clapet sollicité en appui par un ressort de rappel.
